# EUROPÄISCHE PATENTSCHRIFT

(11) **EP 0 024 344 B1**
(45) Veröffentlichungstag und Bekanntmachung des Hinweises auf die Patenterteilung: **30.05.1984**
(21) Anmeldenummer: 80104792.9
(22) Anmeldetag: 13.08.1980
(51) Int. Cl.: B42D 15/02

(54) **Mehrschichtiger Aufzeichnungsträger, insbesondere Ausweiskarte, und Verfahren zu dessen Herstellung**
Laminated information carrier, particularly indentity card, and method of making it
Support d'information multicouche, en particulier carte d'identité, et procédé pour le fabriquer

(30) Priorität: 17.08.1979 DE 2933436
(43) Veröffentlichungstag der Anmeldung: 04.03.1981
(73) Patentinhaber: GAO Gesellschaft für Automation und Organisation mbH, 81307 München (DE)
(72) Erfinder: Haghiri-Therani, Yaya, D-8000 München 40 (DE); Gauch, Wolfgang, D-8156 Otterfind (DE)
(74) Vertreter: Kador & Partner

## Beschreibung

Die Erfindung betrifft einen mehrschichtigen Aufzeichnungsträger, insbesondere eine Ausweiskarte, bestehend aus mindestens einem mit Sicherheitsmerkmalen ausgestatteten Datenträger, auf dem anwendungsneutrale und anwendungsbezogene Daten des berechtigten Benutzers vorgesehen sind, und mit wenigstens einer durchsichtigen Deckfolie, welche auf die datentragende Vorderseite des Datenträgers aufgeklebt oder aufgeschweisst ist, wobei der Datenträqer ein Sicherheitspapier ist, das als Echtheitsmerkmal wenigstens ein sicherungstechnisch hochwertiges, anwendungsneutrales Druckbild aufweist. Die Erfindung betrifft auch ein Verfahren zur Herstellung eines solchen Aufzeichnungsträgers.

Die Verwendung von Aüsweiskarten, Kreditkarten, Einkaufskarten usw. nimmt ständig zu. Neben allgemeinen Daten sind derartige Aufzeichnungsträger auch mit personenbezogenen Daten versehen, die eine Identifizierung des berechtigten Benutzers eines solchen Aufzeichnungsträgers ermöglichen. Eine mögliche Ausführungsform einer Ausweiskarte zeigt die FR-PS 2 215152. Dabei wird ein Papierträger, der u.a. ein Wasserzeichen und ein aus dem Gebiet der Banknotenherstellung bekanntes Druckbild aufweist, mit den notwendigen Informationen bedruckt und anschliessend einseitig oder beidseitig mit einer transparenten Deckfolie aus Kunststoff überzogen. Die in dieser Schrift beschriebene Ausweiskarte weist kein Lichtbild des Benutzers auf.

Aus der US-PS 3 533 176 ist eine Ausweiskarte mit Papieriniett bekannt, das mit einer Fotoemulsion beschichtet ist. Zusammen mit den erforderlichen Daten wird auch ein Abbild des Benutzers durch eine entsprechende Belichtung auf die Fotoschicht aufgebracht, die durch eine durchsichtige Deckfolie geschützt sein kann.

Zur Herstellung einer derartigen Ausweiskarte sind Spezialpapiere erforderlich, die eine aufwendige Lagerhaltung erfordern und deren Handhabung umständlich ist. So müssen diese Papiere vor Licht geschützt in einer Dunkelkammer lagern. Zum Aufbringen der Daten und des Bildes sind teure Spezialvorrichtungen erforderlich, die für keinen anderen Zweck einsetzbar sind und daher für Kleinserien und Kleinanwender unrentabel sind. Der Sicherheitswert dieser bekannten Ausweiskarte ist nicht allzu hoch einzuschätzen, da durch die Emulsionsschicht eine innige Verbindung zwischen Deckfolie und dem Papierinlett verhindert wird, so dass ein Auftrennen möglich ist. Totalfälschungen sind für Fachleute relativ einfach möglich, da die angewendete Technologie in einem fotografischen Labor für Einzelexemplare leicht nachvollzogen werden kann.

Aus der US-PS 3 732 640 ist bereits eine Ausweiskarte bekannt, bei der ein Bild des Benutzers auf einer auf einem Träger aufgebrachten lichtempfindlichen Schicht auf lithografischem Wege erzeugt wird, so dass keine übliche fotografische Entwicklung erforderlich ist. Die Belichtung erfolgt bei dem beschriebenen Ausführungsbeispiel durch UV-Licht, so dass Papier und Suspensionsschicht gegen- Tageslicht unempfindlich sind. Nachteilig sind jedoch die zahlreichen Verfahrensschritte und aufwendigen Vorrichtungen, die qegebenenfalls für eine Grossserie vertretbar, für Kleinserien jedoch unrentabel sind. Totalfälschungen sind relativ einfach, da die angewandte Technologie allgemein zugänglich ist und der Träger nicht speziell abgesichert werden kann. Die Vbrsehung von Hintergrundmustern oder eines Mehrfarbendruckbildes ist problematisch.

Man kann den Herstellungsaufwand für derartige Ausweiskarten reduzieren, wenn man eine belichtete Filmfolie direkt mit einer beschrifteten Kunststoffolie verbindet bzw. kaschiert. Eine derartige Ausweiskarte ist aus der US-PS 3 152 901 bekannt. Auch bei dieser Lösung erfordert die Erstellung der Filmfolie weiterhin fototechnische Massnahmen, wie Arbeiten in der Dunkelkammer. Durch das Fehlen eines mit entsprechenden Echtheitsmerkmalen ausgestatteten Papierinletts wird der Sicherheitswert der Ausweiskarte beeinträchtigt. Totalfälschungen sind relativ einfach durchzuführen, da die entsprechende Technologie leicht zugänglich ist.

Aus der DE-AS 2 163 943 ist auch bereits eine Ausweiskarte bekannt, bei der eine belichtete und mit einem Farbpulver bestäubte fotoleitfähige Schicht als Datenträger direkt in die Ausweiskarte einkaschiert ist. Die Daten einschliesslich eines Bildes des Benutzers werden auf der fotoleitfähigen Schicht zunächst als latentes Ladungsbild erzeugt, anschliessend durch ein Farbpulver (Toner) sichtbar gemacht und dieses Bild durch - Überkleben mit einer Folie fixiert.

Wegen des ausserordentlich aufwendigen Kartenaufbaus (bis zu 7 Schichten) und der komplizierten Spezialvorrichtungen, die für die Ausweiskartenherstellung notwendig sind, eignet sich das bekannte Verfahren nicht zur Herstellung kostengünstiger Ausweiskarten in Kleinserien, die individuell an Benutzerwünsche angepasst sind. Der hohe technologische Aufwand des Verfahrens erfordert praktisch eine zentrale Herstellung. Das Vorhandensein der diversen Schichten wie Fotohalbleiter, metallische Sperrschicht usw. begünstigt eine Manipulation der Karte, beispielsweise durch Spaltung. Das Laminat dürfte darüber hinaus im Gebrauch nicht sehr widerstandsfähig sein.

Obwohl der Sicherheitswert bekannter Ausweiskarten für verschiedene Anwendungsfälle wie als Firmenausweise, Clubausweise usw. völlig ausreichend ist, gestatten die aufwendigen Herstellverfahren und -vorrichtungen nur eine zentrale Herstellung. Die dezentrale Herstellung von Kleinserien vor Ort sowie eine Nachfertigung von Einzelkarten ist infolge der dazu erforderlichen Spezialvorrichtungen und der Vielstufigkeit des Verfahrens nicht möglich. Durch die Verwendung allgemein üblicher Techniken sind im Prinzip Totalfälschungen für den Fachmann möglich.

Der Sicherheitswert aller bekannten Ausweiskarten wird durch das Verfahren zur Datenaufbringung geprägt. Dieses somit notwendigerweise aufwendige Verfahren erlaubt keine Abänderung oder Anpassung an bestimmte Anwenderbedürfnisse.

Weiterhin sind Ausweiskarten und Verfahren zu ihrer Herstellung bekannt, bei denen ein Abbild und evtl. weitere Daten auf elektrofotografischem Weg in die Karte eingebracht werden.

Die US-PS 4 006 050 beschreibt ein Verfahren, in dem das Abbild des Benutzers zunächst auf einem separaten Zwischenträger elektrofotografisch erzeugt wird. In einem weiteren Verfahrensschritt wird dieser Zwischenträger in ein mehrschichtiges Kunststofflaminat eingesetzt.

In der US-PS 4 092 449 werden die Kartendaten auf eine leicht ablösbare Aussenschicht aufgedruckt oder auf elektrofotografischem Weg aufgebracht. Diese Aussenschicht besteht vorzugsweise aus einer in mehreren Lagen aufgedruckten weissen Farbschicht, die sich bei einem Radierversuch ablöst. Dadurch sollen Fälschungsversuche erkennbar werden, da nach Abrieb der weissen opaken Druckschicht die Druckbilder tiefer liegender Schichten sichtbar werden.

Ein Verfahren, dass die elektrofotografische Erzeugung und Entwicklung eines Passbildes in ei- . ner mehrschichtigen Ausweiskarte vorsieht, ist aus der DE-OS 2 262 507 bekannt. Zur Erreichung dieses Ziels wird auf das Trägermaterial - Kunststoff oder Papier - eine leitende Schicht aus Aluminium aufgedampft, der wiederum eine dielektrische Kunststoffschicht überlagert ist. Ein elektrostatisch latentes Bild der zu identifizierenden Person wird auf diese dielektrische Schicht übertragen und mit einem Toner oder einem anderen Entwickler entwickelt.

In all diesen Verfahren werden die personenidentifizierenden Daten durchwegs auf spezielle Zwischenschichten aufkopiert, die entweder vorab mit anderen Kartenschichten verbunden sind oder anschliessend verbunden werden.

Aufgrund dieses Schichtaufbaus und der verwendeten Materialien ist es verhältnismässig einfach, die das Passbild tragende Schicht von der Kartenbasisschicht zu trennen und durch eine andere gefärbte Zwischen- und Deckschicht zu ersetzen. Beschädigungen an der Kartenbasisschicht sind auf diese Weise nicht festzustellen, da die neu aufgebrachten Zwischen- und Deckschichten die Basisschicht vollständig abdecken.

Eine gegenüber der vorliegenden:Patentanmeldung als Stand der Technik im Sinne von Art. 54 (3) EPU zu wertende Veröffentlichung (EP-A-0012374) sieht eine mehrschichtige Ausweiskarte und ein entsprechendes Herstellungsverfahren vor, in dem die benutzerbezogenen Daten auf einen mit Sicherheitsmerkmalen ausgestatteten Kunststoff-Datenträger aufkopiert werden. Dieser Datenträger wird nach dem Kopierprozess zwischen zwei weitere transparente Kunststoffolien einkaschiert.

Der Erfindung liegt die Aufgabe zugrunde, eine Ausweiskarte zu schaffen, die gegenüber den bekannten Ausweiskarten einen wesentlichen höheren Sicherheitswert aufweist, die aber gleichzeitig eine individuelle Anpassung an bestimmte Anwenderbedürfnisse gestattet.

Erfindungsgemäss wird diese Aufgabe durch die im Kennzeichen des Hauptanspruchs angegebenen Merkmale gelöst. Dabei wird von der Erkenntnis ausgegangen, dass der Sicherheitswert der Ausweiskarte durch den standardmässig vorbereiteten neutralen Datenträger, ein beispielsweise mit Wasserzeichen, Sicherheitsfaden, Guillochenhintergrund und Stahltiefdruck versehenes Sicherheitspapier garantiert wird, und dass die Personalisierung des Aufzeichnungsträgers mittels handelsüblicher Fotokopier- und Kaschiervorrichtungen an nahezu beliebiger Stelle erfolgen kann. Die Erfindung gestattet somit eine Trennung der sicherheitstechnischen und der anwenderbezogenen Aspekte.

Da die Herstellung und der Vertrieb von Sicherheitspapieren unter ständiger Kontrolle und strengen Sicherheitsvorkehrungen erfolgt, ist es für einen Fälscher nahezu unmöglich, sich neutrale Sicherheitspapiere zu beschaffen. Der Fälscher muss also das bereits mit aufkopierten Daten versehene und mit Deckfolien geschützte Sicherheitspapier wiederverwenden. Da sowohl die Entfernung der Deckfolien als auch die Veränderung der aufkopierten Daten zur Zerstörung des Guilloch-Druckbildes und des Sicherheitspapiers führen, sind Manipulationen leicht erkennbar.

Vorteilhafte Weiterbildungen der Erfindung sind Gegenstand der Unteransprüche.

Nachfolgend ist eine Ausführungsform der Erfindung anhand der beigefügten Zeichnung beispielsweise beschrieben. Darin zeigen:
Fig. 1 einen neutralen Bogen Sicherheitspapier als Datenträger mit gestrichelt angedeuteten Stanzlinien für die Ausweiskarten,
Fig. 2 eine fertige Ausweiskarte,
Fig. 3 eine Vorlage mit personenbezogenen Daten, die durch einen Kopiervorgang auf den Datenträger übertragen werden.

_{.} Das in Fig. 1 schematisch gezeigte Sicherheitspapier 1 ist mit einem Sicherheitsfaden 2, einem Wasserzeichen 4 und einem Hintergrunddruck 3, beispielsweise einem Guillochentiefdruck, ausgestattet. Derartiges Sicherheitspapier kann in spezialisierten Papierfabriken nach gewerbeunüblichen Verfahren in relativ grossen Mengen. hergestellt werden. Das Sicherheitspapier ist für alle Ausweiskarten gleich,. so dass wegen der sich daraus ergebenden grossen Stückzahlen der Stückpreis gering gehalten werden kann. Die Herstellung des Papiers, unter Berücksichtigung der Sicherheitsmasshahmen, die bei der Fertigung von Wertpapieren üblich sind, gewährleistet eine hohe Sicherheit gegen Diebstahl.

Das Bedrucken des Sicherheitspapiers mit gewissen Standardhintergrundmustern, von denen es nur einige verschiedene Typen zu geben braucht, mit einem sicherheitstechnisch hochwertigen Druck erfolgt in einer darauf spezialisierten Wertpapierdruckerei. Bedingt durch die weiterhin hohen Stückzahlen erhöht auch der anspruchsvoile Hintergrunddruck die Stückkosten nur geringfügig.

Das Sicherheitspapier 1 stellt demnach eine Art Halbzeug dar, das mit relativ hohem Aufwand gefertigt wird, da es aber noch anwendungsneutral ist und somit in grossen Stückzahlen vorliegt, ist der Aufwand pro Stück bezogen vertretbar. Durch die zentrale Herstellung kann eine hohe Sicherheit gegen Diebstahl gewährleistet werden.

Das Sicherheitspapier 1 wird vorzugsweise im Format DIN A4 wegen seiner späteren Verwendung in einem handelsüblichen Kopiergerät hergestellt. Aus einem derartigen Bogen können mehrere Ausweiskarten ausgestanzt werden, wobei das Format beliebig ist. Die strichlierte Linie 5 deutet eine spätere Stanzlinie an.

In Fig. 3 ist eine Kopiervorlage in Form einer Maske 11 gezeigt, die der Personalisierung des Ausweiskartenrohlings dient. Das Format der Maske entspricht vorzugsweise dem des Bogens 1, es weist deckungsgleich die gleiche Nutzenzahl wie der Bogen 1 auf. In der Praxis wird diese Maske als Formblatt ausgebildet, in das die Daten des Karteninhabers mit Schreibmaschine oder handschriftlich eingetragen werden.

Die Maske weist einen Bereich 12 auf, in den ein Foto 14 des Ausweiskarteninhabers eingeklebt werden kann. Weiterhin einen Bereich 15 für die Unterschrift 6 des Ausweiskarteninhabers, wie weitere Bereiche 7, 8 und 10 für Firmenname und weitere Informationen zur Identifizierung des Ausweiskarteninhabers.

Gewisse Teile der bezogenen Daten, z.B. Firmenname, Firmenzeichen usw. können auch mittels einer weiteren Folienmaske mitkopiert werden, so dass das Aufdrucken auf die Maske 11 entfällt. Bestimmte Teilserien innerhalb einer Gesamtserie können mit Hilfe derartiger weiterer Masken hinsichtlich bestimmter Informationen gleich gestaltet werden. Beispiele dafür sind Abteilungen, Zweigstellen oder Bereiche einer Firma.

Die Masken 11 können im Offset-Druckverfahren bei beliebigen Stückzahlen kostengünstig in den verschiedensten Variationen hergestellt werden, so dass das Aussehen der endgültigen Ausweiskarten trotz nur weniger Rohlingstypen nahezu beliebig geändert werden kann.

Die Herstellung der Ausweiskarten erfolgt derart, dass die Sicherheitspapierbogen 1 vom Kunden in die Papiermagazine vorhandener Kopiergeräte eingelegt werden. Die Vorlage oder Maske 11 wird auf das Kopierfenster des Gerätes aufgelegt und sämtliche Daten einschliesslich des Bildes 14 werden durch einen normalen Kopiervorgang auf den Bogen 1 übertragen.

Unmittelbar nach dem Kopiervorgang werden die derart personalisierten Rohlinge je nach Stückzahl entweder zentral beim Ausweiskartenhersteller oder in Einzelkartenkaschiergeräten beim Anwender mit einer durchsichtigen Deckfolie kaschiert. Wenn die Kaschierung nicht in Mehrnutzenbögen stattfindet, müssen die Ausweiskarten vor dem Kaschieren aufgestanzt werden. Andernfalls erfolgt die Stanzung nach dem Kaschieren.

Da handelsübliche Kopiergeräte die Papieroberfläche kaschiertechnisch gesehen nicht verändern (keine Emulsionsschicht), verbindet sich die Deckfolie hervorragend mit dem Datenträger und dem Farbpulver bzw. Toner. Eine Manipulation wie beispielsweise ein Herauslösen des auf den Rohling aufkopierten Bildes 9 (Fig. 2) der fertig kaschierten Ausweiskarte kann praktisch ausgeschlossen werden.

Die einzige Fälschungsmöglichkeit besteht in einer unberechtigten Personalisierung neutraler bedruckter Original-Rohlinge, die jedoch durch eine entsprechend sichere Aufbewahrung beim Anwender verhindert werden kann. Auch eine Totalfälschung der sicherheitstechnisch hochwertigen bedruckten Papierrohlinge ist nicht möglich.

Selbstverständlich können statt der handelsüblichen Schwarzweiss-Kopiergeräte auch Mehrfarbkopiergeräte eingesetzt werden.

Es ist darüber hinaus offensichtlich, dass der Erfindungsgedanke nicht nur bei Ausweiskarten, sondern ganz allgemein auch bei anderen, sicherungsbedürftigen Dokumenten, Wertpapieren, Aktien usw. anwendbar ist. Das Verfahren ist immer dann besonders vorteilhaft, wenn einerseits die Fälschungssicherheit und Verfälschungssicherheit von Dokument und Daten sichergestellt sein muss, wenn aber anderseits die Aufbringung der individuellen Daten mit relativ einfachen Mitteln erfolgen soll.

## Patentansprüche

1. Mehrschichtiger Aufzeichnungsträger, insbesondere Ausweiskarte, bestehend aus mindestens einem mit Sicherheitsmerkmalen ausgestatteten Datenträger, auf dem anwendungsneutrale und anwendungsbezogene Daten des berechtigten Benutzers vorgesehen sind, und mit wenigstens einer durchsichtigen Deckfolie, weiche auf die datentragende Vorderseite des Datenträgers aufgeklebt oder aufgeschweisst ist, wobei der Datenträger ein Sicherheitspapier (11) ist, das als Echtheitsmerkmal wenigstens ein sicherungstechnisch hochwertiges, anwendungsneutrales Druckbild (3) aufweist, dadurch gekennzeichnet, dass die anwendungsbezogenen Daten (7, 10; wie z.B. Firmenname, Kartennummer) neben Buchstaben- und Zahlenangaben zusätzlich das Benutzerbild (9) und gegebenenfalls dessen Unterschrift (6) als spezielle personenidentifizierende Daten umfassen, die insgesamt elektrofotografisch direkt auf das Sicherheitspapier aufkopiert sind.

2. Verfahren zur Herstellung eines Aufzeichnungsträgers nach Anspruch 1, dadurch gekennzeichnet, dass das nur mit den anwendungsneutralen Daten versehene Sicherheitspapier in das Papiermagazin einer elektrofotografischen Kopiervorrichtung eingelegt und die anwendungsbezogenen Daten in Form einer Vorlage auf das Kopierfenster der Kopiervorrichtung aufgelegt und dann durch Abkopieren auf das Sicherheitspapier übertragen werden, und dass anschliessend auf die Seite des Sicherheitspapiers, welche die im Kopierverfahren übertragenen Daten trägt, eine durchsichtige Deckfolie aufgeklebt oder aufgeschweisst wird.

3. Verfahren nach Anspruch 2, dadurch gekennzeichnet, dass auf der Vorlage innerhalb des Kopierfensters die anwendungsbezogenen Daten mehrerer Aufzeichnungsträger nebeneinander vorliegen und die Datenträger nach dem Übertragen entsprechend ausgeschnitten oder ausgestanzt werden.

4. Verfahren nach Anspruch 3, dadurch gekennzeichnet, dass die Vorlage aus mehreren, übereinandergelegten Folienmasken besteht, die je nach dem Individualisierungsgrad für mehrere Aufzeichnungsträger gleich sein können.

## Claims

1. A multilayer data carrier, in particular an identification card, comprising at least one data carrier proper equipped with security features and provided with application-neutral and application-oriented data on the authorized user, and further comprising at least one transparent cover film glued or soldered to the data carrying front of the data carrier, the data carrier proper being a security paper (11), having as an authenticity feature at least an application-neutral printed pattern (3) of high technical quality, characterized in that the application-neutral data (7, 10; such as the company name, the card number) include, in addition to information in letters and numbers, the picture (9) of the user and possibly his signature (6) as specific data for personal identification, which are copied altogether directly onto the security paper by electrophotographic means.

2. A method of producing a data carrier as in claim 1, characterized in that the security paper provided only with the application-neutral data is inserted into the paper magazine of an electrophotographic copier, the application-oriented data are placed in the form of an original on the copying window of the copier and then transferred onto the security paper by being copied, and then a transparent cover film is glued or soldered to the side of the security paper which bears the data transferred by the copying process.

3. A method as in claim 2, characterized in that the application-oriented data of several data carriers are present alongside each other on the original within the copying window, and the data carriers are cut or punched out accordingly after the data have been transferred.

4. A method as in claim 3, characterized in that the original comprises several superimposed film masks, which may be identical for several data carriers depending on the degree of individualiza- tion.

## Revendications

1. Support de données à couches multiples, notamment carte d'identité, constitué par au moins un élément support de données muni de caractéristiques de sûreté et sur lequel se trouvent prévues des données neutres lors de l'utilisation, ainsi que des données spécifiques pour l'utilisation, relatives à l'utilisateur autorisé, et comportant au moins une feuille de revêtement transparente qui est collée ou soudée sur le recto du support de données, qui porte les données, ce dernier étant un papier de sûreté (11) qui possède comme caractéristique d'authenticité, au moins un motif imprimé (3) de grande qualité du point de vue de la technique de sûreté et neutre du point de vue de son utilisation, caractérisé en ce que les données (7, 10) telles que nom de société, numéro de carte, spécifiques pour l'utilisation, comportent en plus d'indications sous forme de lettres et de chiffres, la photographie (9) de l'utilisateur et éventuellement sa signature (6) en tant que données particulières d'identification et qui sont apposées globalement par copiage électrophotographique directement sur le papier de sûreté.

2. Procédé pour fabriquer un support d'enregistrement selon la revendication 1, caractérisé en ce que le papier de sûreté muni uniquement des données neutres du point de vue de son utilisation est inséré dans le magasin à papier d'un dispositif de copiage électrophotographique et que les données spécifiques à l'utilisation sont apposées sous la forme d'un modèle sur la fenêtre de copiage du dispositif à copier et sont ensuite transférées par copiage sur le papier de sûreté, et qu'ensuite une feuille de revêtement transparente est collée ou soudée sur la face du papier de sûreté qui porte les données transférées lors du procédé de copiage.

3. Procédé selon la revendication 2, caractérisé en ce que les données, spécifiques pour l'utilisation, de plusieurs supports d'enregistrement sont présentes côte à côte sur le modèle à l'intérieur de la fenêtre de copiage et que les supports de données sont coupés ou découpés de façon appropriés après le transfert.

4. Procédé selon la revendication 3, caractérisé en ce que le modèle est constitué par plusieurs masques superposés en forme de feuilles, qui peuvent être identiques, selon le degré d'individualisation, pour plusieurs supports d'enregistrement.
